# EUROPÄISCHE PATENTSCHRIFT

(11) **EP 0 069 302 B1**
(45) Veröffentlichungstag und Bekanntmachung des Hinweises auf die Patenterteilung: **18.09.1985**
(21) Anmeldenummer: 82105625.6
(22) Anmeldetag: 25.06.1982
(51) Int. Cl.: F42B 13/08

(54) **Panzerbrechendes Geschoss**
Armour-piercing shell
Projectile perce-cuirasse

(30) Priorität: 04.07.1981 DE 3126399
(43) Veröffentlichungstag der Anmeldung: 12.01.1983
(73) Patentinhaber: Rheinmetall GmbH, 40880 Ratingen (DE)
(72) Erfinder: Böcker, Jürgen, Dr. Dipl.-Phys., D-4200 Oberhausen (DE); Gersbach, Klaus, D-4156 Willich 1 (DE); Bethmann, Karl Wilhelm, Dipl.-Ing., D-4130 Moers 1 (DE)
(74) Vertreter: Behrens, Ralf Holger (DE)

## Beschreibung

Die Erfindung betrifft ein panzerbrechendes Geschoß nach dem Oberbegriff des Patentanspruchs 1.

Ein Geschoß der vorgenannten Gattung ist bekannt durch die GB-A-1 095 992. An einen Geschoßmantel aus Stahl schließt sich vorderseitig über ein Gewinde die ballistische Haube an. Beide umhüllen einen Geschoßhauptteil aus Wolfram-Carbid, an dessen kreiszylindrischen Hauptbereich sich vorderseitig ein Kreiskegelstumpf anschließt, der vorderendig von einem Kugelabschnitt begrenzt wird. Ein gesonderter Vorderteil aus einer Wolfram-Sinter-Legierung weist eine im wesentlichen ogivale Außenfläche und rückseitig in einer ebenen Basisfläche eine Ausnehmung als Aufnahme für den Kugelabschnitt und einen vorderen Bereich des Kreiskegelstumpfes des Geschoßhauptteils auf. Im jeweiligen Bereich, welcher einerseits von der Haubeninnenfläche und andererseits von der Außenfläche des Vorderteils bzw. der Mantelfläche des Kreiskegelstumpfes begrenzt wird, verbleibt nachteiligerweise ein jeweiliger Hohlraum. Hierdurch wird die scheinbare Dichte des bekannten Geschosses beeinträchtigt. Außerdem ist das bekannte Geschoß zur Drallstabilisierung vorgesehen und eignet sich wegen seines hierfür typischen Länge/Durchmesser-Verhältnisses nicht zum Bekämpfen schwerer Mehrplatten-Ziele. Ein ähnliches Geschoß ist auch aus der DE-A-1 194 222 bekannt.

Der Erfindung liegt die Aufgabe zugrunde, ein Geschoß der eingangs genannten Gattung zu schaffen, welches beim flachen Auftreffen auch gegen ein mehrlagiges Ziel unterschiedlicher Gestaltung hinreichend wirksam ist.

Gelöst wird diese Aufgabe durch die im Kennzeichen des Patentanspruchs 1 angegebene Erfindung.

Zwar ist das Merkmal a) im Kennzeichen des Patentanspruchs 1 aus der ein panzerbrechendes Wuchtgeschoß betreffenden DE-A-2 361 954 bekannt, aber bei dem betreffenden Gegenstand soll durch Ausbrechen des Vorderteils des Geschoßhauptteils an letzterem ein meißelförmiger Bereich zum besseren zielseitigen Anbeißen gebildet werden. Nachteiligerweise kann hiermit eine vom einen zum anderen Schuß zu fordernde Reproduzierbarkeit des Verhaltens nicht gewährleistet werden.

Die Erfindung wird nachstehend anhand zweier in der Zeichnung unter Verzicht auf erfindungsunwesentliche Einzelheiten dargestellter bevorzugter Ausführungsbeispiele des näheren erläutert.

Es zeigt :
Figur 1 ein erstes Ausführungsbeispiel eines vorderen Geschoßbereichs ausschnittweise und teilweise geschnitten im seitlichen Aufriß,
Figur 2 ein zweites Ausführungsbeispiel eines vorderen Geschoßbereichs ausschnittweise und teilweise geschnitten im seitlichen Aufriß und
Figur 3 eine Prinzipskizze zum Verdeutlichen der Wirkungsweise eines Geschosses mit der in Figur 1 und Figur 2 dargestellten Erfindung.

Gemäß Figur 1 schließt sich an einem Vorderbereich 14 eines Geschoßhauptteils 12 eines unterkalibrigen Fluggeschosses 10 vorderseitig ein Vorderteil 18 mit einem Spitzenbereich 20 und einem rückseitigen Bereich 22 an. Ersterer ist mit einer ballistischen Haube 66 versehen, während im Grenzbereich zwischen letzterem und dem Vorderbereich 14 eine noch näher zu erläuternde Sollbruchstelle 90 angeordnet ist. Der Spitzenbereich 20 wird rückseitig begrenzt durch eine umfangsseitige Kante 24, an welche sich bis zu einer Kante 44 eine in Schußrichtung S gegen die Geschoßlängsachse A geneigte und diese als Kegelstumpfmantel umgreifende erste Fläche 34 anschließt. Die Kante 44 begrenzt rückseitig gegenüber der Fläche 34 eine zweite in Schußrichtung S stärker als die Fläche 34 gegen die Geschoßlängsachse A geneigte Fläche 36, welche ebenfalls die Geschoßlängsachse A als Kegelstumpfmantel umgreift. Die Fläche 36 wird vorderseitig von einer Kante 46 begrenzt. Eine dritte, in Schußrichtung S stärker als die Fläche 36 gegen die Geschoßlängsachse A geneigte Fläche 38 erstreckt sich zwischen der rückseitigen Kante 46 und einer vorderseitigen Kante 48. Diese begrenzt rückseitig eine weitere, stärker als die Fläche 38 in Schußrichtung S gegen die Geschoßlängsachse A geneigte Fläche 40, die sich vorderseitig bis zu einer die Geschoßlängsachse kreisförmig umfangenden Kante 42 erstreckt. Letztere umfängt eine ebene Frontfläche 42, auf welcher die Geschoßlängsachse A senkrecht steht. Zwischen der vorderseitigen Kante 24 und einer rückseitigen Kreisringfläche 28 erstreckt sich ein kreiszylindrischer Teil 26. Die ballistische Haube 66 mit einer Wandung 68 verkleidet den Spitzenbereich 20 des Vorderteils 18, wobei sich von einer Außenkante 74 bis zu einer rückseitigen Kreisringfläche 72 ein Über wurf 70 erstreckt, dessen lichter Durchmesser dem Außendurchmesser des kreiszylindrischen Teils 26 angepaßt ist. Die ballistische Haube 66 ist derart angeordnet, daß die beiden Kreisringflächen 28 und 72 einander nächst benachbart und beispielsweise mittels Lötens oder eines anderen Fügeverfahrens fest miteinander verbunden sind. Eine kreiszylindrische Umfangsfläche 30 erstreckt sich durchgängig bis zur Außenkante 74. Der kreiszylindrische Teil 26 kann jedoch auch mit einem nicht dargestellten Außengewinde versehen sein, welches mit einem ebenfalls nicht dargestellten Innengewinde im Überwurf 70 korrespondiert. Die Flächen 34, 36, 38 und 40 im Spitzenbereich 20 des Vorderteils 18 bilden eine Einrichtung G. Diese hat die Aufgabe, beim flachen Auftreffen des Fluggeschosses den auf eine Zielfläche 82 (siehe Figur 3) mit ihrer jeweils hierbei involvierten Fläche 34, 36, 38 oder 40 als reibungsmindernde Abgleithilfe zu dienen. Um die Reibung zwischen Zielfläche 82 und der betreffenden Fläche 34, 36, 38 oder 40 zusätzlich zu verringern, können letztere mit einem Schmiermittel L versehen sein. Hierfür bieten sich beispielsweise an : Graphit, Molybdändisulfid, Glas und Blei sowie andere niedrigschmelzende Metalle. Es können auch mehrere Schmiermittel L vorgesehen sein, wobei auf die Flächen 34, 36, 38 und 40 eine entsprechende Schicht aufgetragen und/oder ein Innenraum 80 der ballistischen Haube 66 mit dem Schmiermittel L gefüllt ist. Im letzteren Falle kann beispielsweise sowohl Glas wie auch Blei oder ein anderes Metall in Pulverform vorliegen und sich die erwähnte Anordnung mit einem Gewinde im Überwurf 70 und auf dem kreiszylindrischen Teil 26 als besonders vorteilhaft erweisen.

Gemäß Figur 2 ist der Vorderteil 18 in seinem Spitzenbereich 20 mit einer drehbar gelagerten Kugel 52 ausgestattet, die als eine Einrichtung R zur Reibungsminderung vorgesehen ist. Zu ihrer Aufnahme ist eine Hohlkugelfläche 58 im Vorderteil 18 als Kugelpfanne 56 ausgebildet. Die Hohlkugelfläche 58 wird vorderseitig von einer Kreisringfläche 60 begrenzt, bis zu der sich von einer rückseitigen Kreisringfläche 64 ein kreiszylindrischer Teil 62 des Vorderteils 18 erstreckt. Beim vorliegenden zweiten Ausführungsbeispiel weist die ballistische Haube 66 auf ihrer den Innenraum 80 einschließenden Innenfläche 76 der Wandung 68 einen Berührungsbereich 78 mit der Kugeloberfläche 54 auf. Die Verbindung der ballistischen Haube 66 mit dem Vorderteil 18 ist analog derjenigen beim ersten Ausführungsbeispiel nach Figur 1 beschriebenen verwirklicht. Das reibungsmindernde Schmiermittel L ist vorteilhafterweise in einem nicht näher dargestellten und bezeichneten Bereich zwischen der Hohlkugelfläche 58 der Kugelpfanne 56 und der Kugeloberfläche 54 angeordnet.

Anhand der Figur 3 wird nachstehend die Wirkungsweise der Erfindung beschrieben. Das Fluggeschoß 10 (seine ballistische Haube ist aus Gründen besserer Übersichtlichkeit nicht dargestellt) hat sich auf einer nicht dargestellten Flugbahn einem ausschnittweise dargestellten gepanzerten Ziel 81 genähert und berührt mit der Einrichtung G (bzw. R) dessen Zielfläche 82 in einem Auftreffbereich Z. Die Spur der Zielfläche 82 in der Zeichnungsebene schließt mit der Geschoßlängsachse A einen nicht näher bezeichneten spitzen Winkel ein. Dank der reibungsmindernden Abgleitwirkung der Einrichtung G (bzw. R) wird der Spitzenbereich 20 des Vorderteils 18 in Richtung eines von der Zielfläche 82 fortweisenden Pfeils 84 von der Zielfläche 82 abgelenkt. Dabei wird der rückseitige Bereich 22 des Vorderteils 18 in Richtung eines dem Pfeil 84 entgegenweisenden Pfeils 86 gegen die Zielfläche 82 geschwenkt. Beim Auftreffen und abgleitenden Ablenken werden plötzlich und schlagartig erhebliche Kräfte quer zur Geschoßlängsachse in das Fluggeschoß 10 eingeleitet. Diese führen zum Wirksamwerden der Sollbruchstelle 90. Letztere ist derart ausgebildet, daß noch ein erheblicher Teil des in Richtung des Pfeils 86 drehenden Impulses über den Vorderteil 14 auf den Geschoßhauptteil 12 wirksam wird, so daß sich letzterer gegen die Zielfläche 82 dreht und die Geschoßlängsachse A mit der Spur der Zielfläche 82 nun einen Winkel einschließt, der größer ist als derjenige im Augenblick der Berührung der Einrichtung G (bzw. R) mit der Zielfläche 82. Infolgedessen werden vorteilhafterweise für den Geschoßhauptteil 12 vergleichsweise wesentlich bessere Eindringbedingungen geschaffen. Insbesondere wird zudem vorteilhafterweise vermieden, daß der Geschoßhauptteil 12 infolge eines harten Auftreffstoßes zerbricht und dadurch erheblich an Zielwirksamkeit einbüßt. Da sich außerdem der verbrauchte Vorderteil 18 in Richtung eines Pfeils 88 aus dem Auftreffbereich Z entfernt, kann er den Eindringvorgang des Geschoßhauptteils 12 nicht stören. Ein im Heckbereich 16 des Geschoßhauptteils 12 angeordnetes Stabilisierungsleitwerk 32 ist dabei - was bereits Gegenstand einer älteren Patentanmeldung der Anmelderin ist - vorteilhafterweise abtrennbar angeordnet, um die Durchschlagswirkung des Geschoßhauptteils 12 nicht zu beeinträchtigen.

Der Sollbruchstelle 90 ist besondere Aufmerksamkeit gewidmet. In den beiden dargestellten Ausführungsbeispielen bilden eine vordere ebene Stirnfläche 15 des Vorderbereichs 14 des Geschoßhauptteils 12 und eine ebenfalls ebene rückseitige Fläche 23 des rückseitigen Bereichs 22 des Vorderteils 18 einen die Sollbruchstelle 90 bildenden Stumpfstoß. Eine Verbindung zwischen den beiden Flächen 15 und 23 ist derart ausgebildet, daß im Lauf des Bruchvorgangs ein möglichst großer Teil des drehenden Impulses auf den Geschoßhauptteil 12 wirksam wird. Zu diesem Zweck kann es vorteilhaft sein, beide Flächen 15 und 23 zu vergrößern, indem die Fläche 15 konkav und die Fläche 23 konvex gestaltet wird. Ein die Fläche 15 umfangsseitig begrenzender Randbereich weist vorteilhafterweise in jedem Fall eine scharfe, zähharte Anbeißkante 92 zum Erzielen einer größeren Zielwirksamkeit auf.

Um den Bereich 14 nicht nur in der Nachbarschaft der Kante 92 weitgehend definiert zu gestalten, wird die Sollbruchstelle 90 durch eine gezielte Strukturschwächung verwirklicht. Hierfür eignet sich beispielsweise das Einwirken mit einer Materiestrahlung, beispielsweise Neutronenstrahlung. Die Sollbruchstelle 90 kann auch durch Fügen derart verwirklicht werden, daß der Vorderteil 18 mit dem Vorderbereich 14 des Geschoßhauptteils 12 über die eben ausgebildeten Flächen 15 und 23 auf vorgebbare Weise miteinander verbunden werden. Dabei ist zu gewährleisten, daß bei einem umfangsseitig an einer unteren Stelle einsetzenden Bruch über den sich rasch verkleinernden Verbindungsquerschnitt ein gegen die Zielfläche 82 umlenkender Impuls hinreichend auf den Vorderbereich 14 des Geschoßhauptteils 12 wirksam wird : Zwischen der Längsachse des letzteren und der Zielfläche 82 soll ein den beabsichtigten Eindringvorgang begünstigender Winkel erzielt werden. Eine der letztgenannten Forderung angepaßte beispielsweise Gestaltung der Sollbruchstelle 90 ist in Figur 1 gestrichelt dargestellt. Die Fläche 23 weist einen konvexen Bereich 23' auf, mit dem sie über eine Kreisringfläche 23" verbunden ist. Dementsprechend angepaßt ist die Gegenfläche mit einer Ausnehmung 15' und 15". Vorteilhafterweise sind hierdurch zunächst die Flächen vergrößert, welche zur gegenseitigen Verbindung und damit Impulsübertragung verfügbar sind. Ferner ergibt sich aus der durch die Flächen 15" und 23" gebildeten « Verzapfung eine gute Kraftübertragung. Schließlich ist in Figur 2 eine weitere Gestaltungsmöglichkeit für die Sollbruchstelle 90 mit gestrichelten Linien dargestellt. Mit einer konischen Ausnehmung 15k im Bereich 14, welche die Fläche 15 zu einer Kreisringfläche regenerieren läßt, korrespondiert ein kegelstumpfförmiger Vorsprung 22K auf der nunmehr auch kreisringförmigen Fläche 23. Während einander benachbarte und nicht näher bezeichnete Flächen einen (hier eben dargestellten) Stumpfstoß 90' bilden, verbleibt zwischen der Wandung der Ausnehmung 15k und dem Kegelstumpfmantel 23K ein Zwischenraum 91. Der Stumpfstoß 90' ist vorteilhafterweise durch entsprechendes Fügen oder Verzapfen in die Sollbruchstelle 90 einbezogen.

Ein auftreffweiser Bruchvorgang werde im unteren Randbereich zwischen den Kreisringflächen 15 und 23 eingeleitet. Beim weiteren Fortschreiten bricht auch die Verbindung im Stumpfstoß 90' zusammen. Infolge des durch den Zwischenraum 91 vorhandenen Spiels kann die Fläche 23K der Fläche 15k noch einen zweckmäßigen Impuls vermitteln, bevor sich der Vorderteil 18 in Richtung des Pfeils 88 (siehe Figur 3) aus dem Auftreffbereich Z entfernt, ohne den sich anschließenden Eindringvorgang des Geschoßhauptteils 12 in die Panzerplatte 81 stören zu können.

## Patentansprüche

1. Panzerbrechendes unterkalibriges Fluggeschoß (10) mit einem mit einer ballistischen Haube (66) verkleideten Vorderteil (18), welcher mit einem nachgeordneten Geschoßhauptteil (12) über eine Ausnehmung (15", 23' ; 15k, 90') und einen in diese vorstehenden Vorsprung (21 ; 22k) im Eingriff steht, eine Vorderseitenfläche (G ; 54) zum Verringern der gegenseitigen Reibung mit einer Zielfläche (82) aufweist, rückseitig mit dem Geschoßhauptteil (12) über einen quer zur Geschoßlängsachse (A) umlaufenden Sollbruchstelle (90) verbunden ist, welche beim flachen Auftreffen des Fluggeschosses (10) auf die Zielfläche (82) in Verbindung mit dem Betätigen der Sollbruchstelle (90) einen Drehimpuls derart auf den Geschoßhauptteil (12) überträgt, daß letzterer durch Verschwenken in Richtung der Flächennormale in der Auftreffstelle zu einem steileren Eindringen in das Ziel (81) gebracht wird, gekennzeichnet durch folgende Merkmale :
a) In an sich bekannter Weise sind im Bereich der Sollbruchstelle (90) der Vorderteil (18) und ein sich rückseitig anschließender Vorderbereich (14) des Geschoßhauptteils (12) einander durchmessergleich, wobei die Ausnehmung (15", 23' ; 15k, 90') dem vorderseitig mit einer scharfen Anbeißkante (92) versehenen Geschoßhauptteil (12) zugeordnet ist,
b) die Sollbruchstelle (90) umschließt zwei einander berührende Kreisringflächen (15, 23), welche durch die flächige Ausdehnung ihres gegenseitigen Stumpfstoßbereichs die Größe des zu übertragenden Drehimpulses bei der Betätigung der Sollbruchstelle (90) vorgeben, wobei die dem Geschoßhauptteil (12) zugeordnete Kreisringfläche (15) umfangsseitig von der Anbeißkante (92) begrenzt wird,
c) das Fluggeschoß (10) weist zur Flügelstabilisierung vorgesehen, ein großes Länge/Durchmesser-Verhältnis auf und ist im wesentlichen über seine gesamte Länge durchmessergleich.
d) der Vorderteil (18) weist in seinem Spitzenbereich (20) eine Einrichtung (G ; R) zum Vermindern der Reibung beim Auftreffen auf eine unter einem spitzen Winkel gegen die Geschoßlängsachse (A) geneigten Zielfläche (82) auf, und
e) beim Auftreffen auf die Zielfläche (82) wird die Einrichtung (G ; R) in Richtung (eines Pfeils 84) von der Zielfläche (82) abgelenkt und dabei der rückseitige Bereich (22) des Vorderteils (18) in Richtung (eines dem Pfeil 84 entgegengerichteten Pfeils 86) gegen die Zielfläche (82) gedreht, wobei die Sollbruchstelle (90) wirksam wird, der Vorderbereich (14) des Geschoßhauptteils (12) ebenfalls in Richtung (des Pfeils 86) gegen die Zielfläche (82) gedreht und beim Eindringen in letztere unter einem im Vergleich mit dem Auftreffwinkel weniger spitzen Winkel durch den sich in Richtung (eines Pfeils 88) aus dem Auftreffbereich (Z) entfernenden, verbrauchten Vorderteil (18) nicht behindert wird.

2. Geschoß nach Anspruch 1, dadurch gekennzeichnet, daß die Einrichtung (G) wenigstens zwei in Schußrichtung (S) gegen die Geschoßlängsachse (A) geneigte Flächen (34, 36, 38, 40) aufweist.

3. Geschoß nach Anspruch 1, gekennzeichnet durch folgende Merkmale :
a) die Einrichtung (R) umschließt eine Kugel (52),
b) die Kugel (52) ist in einer Pfanne (56) drehbar angeordnet und
c) die Pfanne (56) wird vorwiegend durch eine Hohlkugelfläche (58) auf der der Sollbruchstelle (90) abgewandten Seite des Vorderteils (18) gebildet.

4. Geschoß nach einem der Ansprüche 1 bis 3, dadurch gekennzeichnet, daß die Einrichtung (G ; R) mit wenigstens einem Schmiermittel (L) versehen ist.

5. Geschoß nach Anspruch 4, dadurch gekennzeichnet, daß eines der Schmiermittel (L) in unmittelbarer Nähe der Flächen (34, 36, 38, 40) angeordnet ist.

6. Geschoß nach Anspruch 4, dadurch gekennzeichnet, daß eines der Schmiermittel (L) im Bereich der Fläche (58) angeordnet ist.

7. Geschoß nach Anspruch 4, dadurch gekennzeichnet, daß ein Innenraum (80) der ballistischen Haube (66) mit einem der Schmiermittel (L) gefüllt ist.

8. Geschoß nach Anspruch 4 oder 5, dadurch gekennzeichnet, daß der Werkstoff der ballistischen Haube (66) eines der Schmiermittel (L) bildet.

9. Geschoß nach einem der Ansprüche 1 bis 6, dadurch gekennzeichnet, daß die Sollbruchstelle durch vorgebbares Fügen eines Flächenbereichs (15, 15', 15") und eines Flächenbereichs (23, 23', 23") verwirklicht ist.

10. Geschoß nach Anspruch 7, dadurch gekennzeichnet, daß wenigstens teilweise der Flächenbereich (15'; 23") konkav und der Flächenbereich (23' ; 15") konvex ausgebildet ist.

11. Geschoßanordnung nach Anspruch 7, gekennzeichnet durch folgende Merkmale :
a) die Fläche (23) weist einen im wesentlichen kegelstumpfförmigen Vorsprung (22K) mit einer Außenfläche (23K) auf,
b) der Vorsprung (22K) korrespondiert mit einer konischen Ausnehmung (15k) in der Fläche (15),
c) durch einen vorgebbaren radialen Abstand zwischen der Außenfläche (23K) und der umfangsseitigen Begrenzungsfläche der Ausnehmung (15k) ergibt sich ein den Vorsprung (22K) umschließender Hohlraum (91) und
d) wenigstens aus dem Hohlraum (91) resultiert eine Querschnittsschwächung im Bereich der Sollbruchstelle (90).

## Claims

1. Armour-piercing sub calibre projectile (10) with a front part (18) which is lined with a ballistic cover (66) to engage a subsequent main projectile part (12) via a recess (15", 23', 15k, 90') and a projection (21, 22k) extending into the recess, a front surface (G, 54) for reducing the friction with a target surface (82) being connected at the rear with the main projectile part (12) by a predetermined fracture point (90) which extends completely transversally to the longitudinal axis (A) of the shell and which, when the shell (10) makes flat impact on the target surface (82), transmits in conjunction with the actuation of the present breaking point (90) a rotational impulse to the main projectile part (12) in such a way the latter, by pivoting in the direction of the line perpendicular to the surface, at the impact point, is caused to penetrate at a steeper angle into the target (81), characterized by the following features ;
a) in a known manner and in the zone of the preset breaking point (90) the front part (18) and a front zone (14) following at the rear and associated to the main projectile part (12) are equal to each other in diameter, the recess (15", 23', 15k, 90') being associated with the main projectile part (12) which is provided at the front with a sharp biting edge,
b) the fracture point (90) encloses two annular surfaces (15, 23) which contact each other and which, by the area over which they abut against each other, predetermine the magnitude of the rotation impulse to be transmitted when fracture point (80) is actuated, while the annular surface (25) associated with the main projectile part (12) is circumferentially delimited by the biting edge,
c) the projectile (10) for fin stabilization purposes has a high length-to-diameter ratio and is largely of constant diameter over its entire length,
d) the front part (18) is provided, in the nose zone (20) with a device (G, R) for reduction of friction following impact on a target surface (82) inclined at an acute angle with respect to the longitudinal axis (A) of the shell,
e) on impact on the target surface (82) the device (G, R) is deflected in the direction of an arrow (84) from the target surface (82) in which process the rear zone (22) of the front part (18) is turned in the direction of an arrow (86), taking the opposite direction to the arrow (84), towards the target surface, in which process the fracture point (90) takes effect, the front zone (14) of the main projectile part is likewise turned in the direction of the arrow (86) towards the target surface (82) and, on penetrating the latter at a less acute angle than the angle of impact, is not impeded by the spent front part (18) moving away from the impact zone (Z) in the direction of an arrow (88).

2. Projectile in accordance with Claim 1, characterized by the fact that the device (G) has at least two surfaces (34, 36, 38, 40) inclined in the direction of firing (S) towards the longitudinal axis (A) of the shell.

3. Projectile in accordance with Claim 1, characterized by the following features ;
a) the device (R) encloses a ball (52),
b) the ball (52) is rotable in a socket (56),
c) the socket (56) is preferably formed by a hollow spherical surface (58) on that side of the front part (18) which faces away from the fracture point (90).

4. Projectile in accordance with one of Claims 1 to 3, characterized by the fact that the device (G, R) is provided with at least one lubricant (L).

5. Projectile in accordance with Claim 4, characterized by the fact that one of the lubricants (L) is situated in the immediate vicinity of the surfaces (34, 36, 38, 40).

6. Projectile in accordance with Claim 4, characterized by the fact that one of the lubricants (L) is situated in the zone of the surface (58).

7. Projectile in accordance with Claim 4, characterized by the fact that an internal chamber (80) of the ballistic cover (66) is filled with one of the lubricants (L).

8. Projectile in accordance with Claim 4 or 5, characterized by the fact that the material of the ballistic cover (66) forms one of the lubricants (L).

9. Projectile in accordance with any one of Claims 1 to 4, characterized by the fact that the fracture point is provided by the preselectable jointing of a surface zone (15, 15', 15") and a surface zone (23, 23', 23").

10. Projectile in accordance with Claim 7, characterized by the fact that, at least to some extent, the surface zone (15, 23") is concave and the surface zone (23', 25") is convex.

11. Projectile in accordance with Claim 7, characterized by the following features :
a) the surface (23) has a mainly frustum- shaped projection (22K) with an external surface (23K),
b) the projection (22K) corresponds to a conical recess (15K) in the surface (15),
c) by a preselectable radial distance between the outer surface (23K) and the circumferential delimiting surface of the recess (15K) a hollow space (91) is provided which surrounds the projection (22K),
d) at least the hollow space (91) results in a reduction in cross section in the zone of the preset fracture point (90).

## Revendications

1. Projectile aérien sous-calibré perce-cuirasse (10) comportant une partie antérieure (18) revêtue d'un dome balistique (66) qui s'emboîte avec une partie principale (12) du projectile placée derrière elle par un évidement (15", 23' ; 15k, 90') et une saillie (21 ; 22k) qui y pénètre, comporte une surface latérale antérieure (G ; 54) pour réduire le frottement mutuel avec une surface (82) d'une cible, est reliée à l'arrière au corps principal (12) du projectile par un emplacement destiné à la rupture (90) dirigé périphériquement, perpendiculairement à l'axe longitudinal (A) du projectile, qui transmet, lors de l'impact à plat du projectile (10) sur la surface (82) de la cible, en liaison avec l'activation de l'emplacement (90) destiné à la rupture, une quantité de mouvements tournants au corps principal (12) du projectile, de telle façon que ce dernier est, en pivotant en direction de la normale à la surface au point d'impact, amené à pénétrer avec un angle plus accentué dans la cible (81), caractérisé par les points suivants :
a) de façon connue en soi, dans la zone de l'emplacement de rupture (90), la partie antérieure (18) et une zone antérieure (14) du corps principal (12) du projectile qui s'y raccorde postérieurement ont un même diamètre, l'évidement (15", 23' ; 15k, 90') correspondant au corps principal (12) du boîtier comportant à l'avant un bord d'attaque acéré (92) ;
b) l'emplacement de rupture (90) embrasse deux surfaces annulaires circulaires en contact (15, 23) qui déterminent par l'augmentation de surface de leur zone d'aboutement mutuel la grandeur de la quantité de mouvements tournants à transmettre lors de l'activation de la zone de rupture (90), la surface annulaire circulaire (15) correspondant au corps principal (12) du projectile étant délimitée à la périphérie par le bord d'attaque (92) ;
c) le projectile (10) présente, aux fins de stabilisation par empennage, un grand rapport longueur/diamètre et présente pratiquement le même diamètre sur toute sa longueur ;
d) la partie antérieure (18) comporte, dans sa zone en pointe (20), un dispositif (G ; R) destiné à diminuer le frottement au moment de l'impact sur une surface de cible (82) inclinée d'un angle aigu par rapport à l'axe longitudinal (A) du projectile ; et
e) lors de l'impact sur une surface de cible (82), le dispositif (G ; R) est dévié de la surface (82) de la cible dans la direction d'une flèche (84) et la zone postérieure (22) de la partie antérieure (18) tourne en même temps, dans la direction d'une flèche (86) opposée à la flèche (84), vers la surface (82) de la cible, l'emplacement de rupture (90) devenant opérationnel, la zone antérieure (14) du corps principal (12) du projectile tournant également vers la surface (82) dans la direction de la flèche (86) et n'étant pas gênée, lors de la pénétration dans cette dernière sous un angle aigu inférieur à l'angle d'impact, par la partie antérieure (18) utilisée qui s'éloigne, dans la direction d'une flèche (88), de la zone d'impact (Z).

2. Projectile selon la revendication 1, caractérisé en ce que le dispositif (G) comporte au moins deux surfaces (34, 36, 38, 40) inclinées vers l'axe longitudinal (A) du projectile dans la direction de tir (S).

3. Projectile selon la revendication 1, caractérisé par les points suivants :
a) le dispositif (5) embrasse une sphère (52) ;
b) la sphère (52) est disposée de façon à pouvoir tourner dans une cuvette (56) ; et
c) la cuvette (56) est constituée principalement par une surface sphérique creuse (58) du côté de la partie antérieure (18) opposé à l'emplacement de rupture (90).

4. Projectile selon l'une des revendications 1 à 3, caractérisé en ce que le dispositif (G ; R) comporte au moins un lubrifiant (L).

5. Projectile selon la revendication 4, caractérisé en ce que l'un des lubrifiants (L) se trouve au voisinage immédiat des surfaces (34, 36, 38, 40).

6. Projectile selon la revendication 4, caractérisé en ce que l'un des lubrifiants (L) se trouve au voisinage de la surface (58).

7. Projectile selon la revendication 4, caractérisé en ce qu'une cavité (80) du dôme balistique (66) est remplie d'un lubrifiant (L).

8. Projectile selon la revendication 4 ou 5, caractérisé en ce que la matière du dôme balistique (66) constitue l'un des lubrifiants (L).

9. Projectile selon l'une des revendications 1 à 6, caractérisé en ce que la zone de rupture est réalisée par jonction prédéterminable d'une zone de surface (15, 15', 15") et d'une zone de surface (23, 23', 23").

10. Projectile selon la revendication 7, caractérisé en ce que la zone de surface (15' ; 23") est au moins partiellement concave, et la zone de surface (23' ; 15") est partiellement convexe.

11. Projectile selon la revendication 7, caractérisé par les points suivants :
a) la surface (23) présente une saillie (22k) sensiblement tronconique comportant une surface extérieure (23K) ;
b) la saillie (22K) correspond à un évidement (15k) de la surface (15) ;
c) un intervalle radial prédéterminable entre la surface extérieure (23K) et la surface de délimitation périphérique de l'évidement (15k) permet d'obtenir une cavité (91) embrassant la saillie (22K) ; et
d) il résulte, au moins de la cavité (91), un affaiblissement de section droite dans la zone de l'emplacement de rupture (90).
